# FASCICULE DE BREVET EUROPEEN

(11) **EP 0 004 820 B1**
(45) Date de publication et mention de la délivrance du brevet: **09.11.1983**
(21) Numéro de dépôt: 79400226.1
(22) Date de dépôt: 06.04.1979
(51) Int. Cl.: E04H 17/08, E04H 17/22, E04H 17/26

(54) **Cheville destinée à la fixation dans le sol de poteaux ou piquets ainsi que procédé et dispositif servant à l'enfoncement de cette cheville**
Dübel für die Verankerung von Pfosten oder Pfählen im Boden und Verfahren sowie Vorrichtung zum Verankern dieses Dübels
Anchor for fixing posts or stakes in the earth and method and device for driving-in the anchor

(30) Priorité: 10.04.1978 FR 7811279
(43) Date de publication de la demande: 17.10.1979
(73) Titulaire: Moraly, Paul, F-93110 Rosny-sous-Bois (FR)
(72) Inventeur: Moraly, Paul, F-93110 Rosny-sous-Bois (FR)
(74) Mandataire: Marquer, Francis

## Description

L'invention se rapporte à la fixation dans le sol de poteaux ou de piquets, plus particulièrement, mais non exclusivement, en vue de la réalisation de clôtures.

Les poteaux de clôture, en fer ou en béton, sont traditionnellement mis en place au centre d'un trou, enfoncés légèrement pour les faire tenir à l'aplomb et entourés d'une dé de béton coulé, que l'on tasse pour que sa surface se trouve un peu en-dessous du niveau du sol. Lorsque le béton est pris, on nivelle avec de la terre.

Compte tenu des inconvénients et du coût de mise en oeuvre de ce procédé traditionnel, on a proposé d'ancrer les piquets dans le sol au moyen de chevilles.

Selon le brevet FR-A-209 7389, une telle cheville comporte des ailettes aptes à être enfoncées dans le sol pour constituer un ancrage et disposées autour d'un passage central permettant le coulissement relatif du piquet et de la cheville. Ces ailettes sont constituées par un plaque convenablement pliée et profilée à sa base et le passage est constitué par un crevé réalisé dans la zone de pliage.

Cette solution présente divers inconvénients: le crevé n'assure pas la rigidité de la cheville si celle-ci est constituée en tôle mince et il ne procure qu'un guidage insuffisant de la cheville, qui peut se mettre en travers par rapport au piquet lorsqu'on l'enforce. La terre peut même pénétrer dans le crevé et s'intercaler entre la cheville et le poteau, ce qui dévie la cheville de sa position correcte.

D'autres types de cheville ou douilles d'ancrage, décrites par exemple dans FR-A-2 290 552, FR-A-1 541 756, NL-A-6 602 297, soit ne permettent pas une pose ancrage correct, soit ont un coût de fabrication acrage correct, soit ont un coût de fabrication élevé.

L'invention supprime ces inconvénients et permet la pose facile et rapide de poteaux ou de piquets de taille quelconque, grâce à l'utilisation d'une cheville de fabrication peu onéreuse. Suivant un premier mode d'exécution de l'invention cette cheville est constituée par deux plaques métalliques (1-2) conformées en zig- zag, formant chacune une seule ailette et comportant un bord replié en appui sur une autre plaque, lesdites plaques étant décalées entre elles de façon à délimiter un espace parallélépipédique central (3) qui constitue ledit passage et assemblées par soudure.

Suivant une variante, la cheville est constituée par deux plaques métalliques dont un bord est replié plusieurs fois à 90°, le bord replié de l'une des plaques étant emboîté dans le bord replié de façon identique de l'autre plaque pour former une gaine constituant ledit passage allongé (Fig. 5).

L'invention a encore pour objet un procédé de fixation d'une poteau ou d'un piquet faisant application d'une telle cheville et un outil d'enfoncement et de guidage servant à la mise en oeuvre de ce procédé.

D'autres particularités, ainsi que les avantages de l'invention apparaîtront clairement à la lumière de la description ci-après:
Au dessin annexé:
   Les figures 1 à 3 représentent, respectivement en perspective, en plan et de profil, une cheville conforme à un mode d'exécution préféré de l'invention;
   Les figures 4 et 5 représentent deux variantes d'exécution illustrées de profil; à la figure 5, les deux pièces ne sont pas soudées, mais emboîtées l'une dans l'autre pour former la cheville complète;
   La figure 6 représente un outil manuel d'enfoncement de cette cheville; et
   La figure 7 représente ou outil destiné à effectuer cette opération en coopération avec un vérin hydraulique ou analogue.

Aux figures 1 à 3 on a représenté deux plaques métalliques parallèles 1 et 2, munies chacune d'un bord replié deux fois à angle droit, 11 et 21 respectivement. Chaque bord replié est soudé sur la surface de l'autre plaque, et la disposition est telle que les plaques délimitent un espace central parallélépipédique 3. Cet espace constitue une gaine dont les dimensions sont très légèrement supérieures aux côtés extérieures de la section d'un poteau P à fixer. On voit, par ailleurs, que le bord inférieur de chaque plaque comporte un coin coupé, qui a pour effet de chasser les cailloux petits et moyens lors de l'enfoncement et de faciliter ce dernier.

A titre d'exemple, pour un poteau constitué par un fer de section en T de 40 x 40 mm, on pourra utiliser une cheville de 50 cm de haut d'inscrivant dans un cercle de 50 cm de diamètre, et formant une gaine de 41 mm de côté.

La variante de la figure 4 ne diffère du mode d'exécution des figures 1 à 3 que par le fait que les bords extérieurs des deux plaques 12-13 sont repliés deux fois, comme les bords intérieurs. Cette forme facilite le découpage sans chute à partir d'une bande de tôle. On notera que la forme en fer de pelle des modes d'exécution des figures 1 à 4, aboutit à une réalisation particulièrement économique, très rigide à l'enfoncement et avec empilage facile.

La figure 6 illustre l'opération d'enfoncement. Dans un premier temps, la cheville C, représentée très schématiquement, est posée sur le sol. Dans un second temps, un faux piquet 15 est introduit dans la gaine de la cheville sur une longueur légèrement supérieure à la hauteur h de la cheville, de façon à pénétrer légèrement dans le sol. Dans un troisième temps, on exerce des chocs sur la cheville à l'aide d'un manchon métallique 16 qui coulisse sur la tige 15; lorsque'on a enfoncé complètement la cheville dans le sol (position figurée en pointillé), on retire le faux piquet et on introduit le poteau dans la gaine. L'enfoncement de la cheville par un faux-piquet préserve le revêtement du vrai piquet.

Le poteau est maintenu en place par les fils de la clôture ou un léger sertissage en haut du fourreau et grâce à la pénétration de sa base dans le sol au-delà de la cheville. Le sol reste intact et propre.

Le manchon 16 est muni et poignées 161 qui permettent sa manoeuvre. La rondelle 17 comporte une surface supérieure 171 qui supporte les chocs du manchon 16, et une surface inférieure ayant une partie périphérique 172 qui prend appui sur la cheville et une partie centrale creuse 173. La partie 172 préserve la cheville d'un éventuel écrasement, tandis que le creux 173 préserve la gaîne de la cheville d'un sertissage qui empêcherait la mise en place ultérieure du poteau ou du piquet. La partie basse 151 de la tige 15, en s'introduisant dans ladite gaîne, empêche la terre d'y pénétrer et facilite le guidage de la cheville.

Dans la variante de la figure 7, la partie haute de la tige du faux piquet est tronquée et n'est pas munie d'un manchon d'enfoncement. Elle se réduit à une tête 1 5a destinée à l'engagement du piston P d'un vérin hydraulique V, ou de tout autre dispositif d'enfoncement mécanique.

Bien entendu, les chevilles que l'on vient de décrire peuvent être réalisées en vue de recevoir des poteaux ou des piquets de dimensions, de section et de nature quelconques, et comporter des plaques ou ailettes en nombre différent ou de formes différentes.

## Revendications

1. Cheville destinée à la fixation dans le sol de poteaux ou piquets, ladite cheville comprenant des ailettes (1-2) aptes à être enfoncées dans le sol pour constituer un ancrage et disposées autour d'une passage central allongé (3) permettant le coulissement relatif du poteau ou du piquet et de la cheville, caractérisée en ce qu'elle est constituée par deux plaques métalliques (1-2) conformées en zig-zag, formant chacune une seule ailette et comportant un bord replié en appui sur une autre plaque, lesdites plaques étant décalées entre elles de façon à délimiter un espace parallélépipédique central (3) qui constitue ledit passage et assemblées par soudure.

2. Cheville destinée à la fixation dans le sol de poteaux ou piquets, ladite cheville comprenant des ailettes (1-2) aptes à être enfoncées dans le sol pour constituer un ancrage et disposées autour d'un passage central allongé (3) permettant le coulissement relatif du poteau ou du piquet et de la cheville, caractérisée en ce qu'elle est constituée par deux plaques métalliques dont un bord est replié plusieurs fois à 90°, le bord replié de l'une des plaques étant emboîté dans le bord replié de façon identique de l'autre plaque pour former une gaine constituant ledit passage allongé (Fig.5).

3. Procédé de fixation d'un poteau ou d'un piquet dans le sol, faisant application de la cheville selon la revendication 1 ou 2, caractérisé en ce qu'il consiste à poser la cheville sur le sol; à introduire dans le passage ou la gaine (3) un outil d'enfoncement et de guidage (16-15, Fig. 6) comportant une tige (15) qui traverse complètement la gaine et est munie, à une distance de sa base au moins égale à la hauteur de la cheville, d'une pièce de butée (17) ayant une surface inférieure dont la partie périphérique (172) prend appui sur les ailettes (1-2) et dont la partie centrale (173) est évidée, à exercer une pression sur ledit outil pour enfoncer la cheville dans le sol, à enlever l'outil et à introduire le poteau dans la gaine.

4. Outil d'enfoncement et de guidage destiné à la mise en oeuvre du procédé selon la revendication 3, caractérisé par une tige (15, Fig. 6) munie, à une distance de sa base au moins égale à la hauteur de la cheville, d'une pièce de butée (17) ayant une surface inférieure dont la partie périphérique (172) prend appui sur ladite pièce rigide et dont la partie centrale (173) est évidée.

## Patentansprüche

1. Dübel für die Verankerung von Pfosten oder Pfählen im Boden mit in den Boden zur Verankerung eintreibbaren Flügeln (1-2), die um einen länglichen zentralen Hohlraum (3) angeordnet sind, in dem der Pfosten oder Pfahl und der Dübel gleiten können, dadurch gekennzeichnet, dass der Dübel aus swei zickzackförmigen Metallplatten (1-2) besteht, die jeweils einen einzigen Flügel bilden und einen abgewinkelten Rand haben, der sich auf eine andere Platte stützt; diese Platten sind so untereinander versetzt und verschweisst, dass sie einen zentralen parallelepipeden Hohlraum (3) begrenzen, der besagten Durchgang bildet.

2. Dübel für die Verankerung von Pfosten oder Pfählen im Boden mit in den Boden zur Verankerung eintreibbaren Flügeln (1-2), die um einen länglichen zentralen Hohlraum (3) angeordnet sind, in dem der Pfosten oder Pfahl und der Dübel gleiten können, dadurch gekennzeichnet, dass der Dübel aus zwei Metallplatten besteht, deren einer Rand mehrmals um 90° gewinkelt ist, wobei der gewinkelte Rand der einen Platte in den gleichermassen gewinkelten Rand der anderen Platte eingefügt ist, sodass ein Schacht entsteht, der besagten länglichen Durchlass bildet (Fig. 5).

3. Verfahren zur Verankerung im Boden von Pfosten oder Pfählen, unter Verwendung des Dübels nach Anspruch 1 oder 2, dadurch gekennzeichnet, dass der Dübel auf den Boden aufgesetzt wird; dass in den Durchgang oder Schacht (3) ein Eintriebs- oder Führungswerkzeug (16-15, Fig. 3) eingeführt wird mit einer Stange (15), die durch den ganzen Schacht geführt wird und in eime mindestens der Höhe des Dübels entsprechenden Abstand von ihrem unteren Ende ein Anschlagstück (17) mit einer unteren Fläche trägt, die sich mit ihrer Peripherie (172) auf die Flügel (1-2) stützt und deren zentraler Teil (173) eine Ausnehmung aufweist; dass auf besagtes Werkzeug ein Druck ausgeübt wird, um den Dübel in den Boden einzutreiben; dass das Werkzeug entfernt und der Pfosten in den Schacht eingeführt wird.

4. Eintreib- und Führungswerkzeug zur Durchführung des Verfahrens nach Anspruch 3, gekennzeichnet durch eine Stange (15, Fig. 6), die in einem mindestens der Höhe des Dübels entsprechenden Abstand von ihrem unteren Ende, eine Anschlagstück (17) mit einer unteren Fläche trägt, deren Pheripherie (172) sich auf besagten Flügel stützt und eine zentrale ausnehmung (173) besitzt.

## Claims

1. A peg for fixing posts or stakes in the ground, said pegs comprising wings (1-2) shaped to be driven into the ground to form an anchor and located around an elongate central passage (3) wherein the post or stake and the peg can slide, characterized in that it is made ot two zigzag-shaped metal plates (1-2) each forming a single wing and having a bent edge portion bearing on another plate, said plates being shifted with respect to one another so as to provide a parallelepipedic central space (3) forming the said passage, and being welded together.

2. A peg for fixing posts or stakes in the ground, said peg comprising wings (1-2) shaped to be driven into the ground to form an anchor and located around an elongate central passage (3) wherein the post or stake and the peg can slide, characterized in that it is made of two metal plates, one edge portion of which is bent several times at an angle of 90', the bent edge portion of one of the plates being fitted into the likewise-bent edge portion of the other plate so as to form a sheath constituting the said elongate passage.

3. A method for fixing a post or a stake in the ground, using a peg as claimed in claim 1 or 2, characterized in that it consists of: standing said peg device on the ground; introducing a driving and guiding tool (16-15, Fig. 6) into the passage or sheath (3), said tool comprising a rod (15) going through the whole length of the sheath and comprising, at a distance from the bottom end which is at least equal to the height of said peg, a stop member (17) having a lower surface the peripheral part (172) of which is positioned to abut on said wing (1-2) and the central part (173) of which is hollow; exerting pressure on said tool to force said peg into the ground; removing said tool and introducing the post into said sheath.

4. Driving and guiding tool for carrying out the method as claimed in claim 3, characterized by a rod (15, Fig. 6) comprising, at a distance from the bottom end which is at least equal to the height of said peg, a stop member (17) having a lower surface the peripheral part (172) of which bears on said wing (1-2) and the central part (173) of which is hollow.
